# FASCICULE DE BREVET EUROPEEN

(11) **EP 1 623 650 B1**
(45) Date de publication et mention de la délivrance du brevet: **02.07.2008**
(21) Numéro de dépôt: 05300580.7
(22) Date de dépôt: 12.07.2005
(51) Int. Cl.: A45D 34/04, A45D 40/26

(54) **Dispositif de conditionnement et d'application d'un produit cosmétique ou de soin**
Vorrichtung zum Aufbewahren und Auftragen von Kosmetika oder Pflegeprodukten
Device for storing and applying cosmetic or care products

(30) Priorité: 13.07.2004 FR 0451528
(43) Date de publication de la demande: 08.02.2006
(73) Titulaire: L'ORÉAL, 75008 Paris (FR)
(72) Inventeur: Gueret, Jean-Louis, 75016 PARIS (FR)
(74) Mandataire: Tanty, François

(56) Documents cités:
- EP-A- 0 875 169
- FR-A- 2 771 077
- US-A- 3 692 417
- US-A- 4 411 282
- US-A- 5 826 600
- US-A1- 2002 005 209
- US-B1- 6 305 861

## Description

La présente invention concerne les dispositifs de conditionnement et d'application d'un produit cosmétique ou de soin.

La demande de brevet français FR 2 771 077 décrit un dispositif de conditionnement et d'application comportant un applicateur ayant un élément d'application pouvant être rechargé en produit en étant introduit dans un récipient au travers d'un organe d'essorage constitué au moins en partie par un matériau poreux élastiquement déformable. Un tel dispositif est relativement complexe et coûteux à réaliser et en outre la tige de l'applicateur est réalisée avec un faible diamètre de manière à ne pas déformer l'organe d'essorage. La tige est ainsi relativement souple, ce qui peut nuire à la précision du maquillage.

On connaît par ailleurs par le brevet européen EP 1 053 695 B1 un applicateur comportant un élément d'application pouvant se déformer au franchissement de l'organe d'essorage. La surface d'application est relativement étroite et le confort à l'application n'est pas entièrement satisfaisant.

D'autres applicateurs sont décrits dans US 2002/0005209 A1, US 6 120 202, US 6 305 861 B1, EP 693 261 A1 et EP 0 875 169 A1 notamment.

US 4 411 282 et US 5 826 600 divulguent des applicateurs de mascara comportant des disques empilés, qui se déforment lorsque l'applicateur est extrait du récipient.

US 3 692 417 décrit une brosse à mascara dont les poils fléchissent lors du passage à travers l'ouverture du récipient.

L'invention vise notamment à proposer un applicateur à la fois confortable et précis et ayant une autonomie suffisante pour permettre une application dans de bonnes conditions.

L'invention a pour objet, selon un premier de ses aspects, un dispositif de conditionnement et d'application selon la revendication 1.

L'élément d'application peut présenter une surface d'application relativement large, ce qui contribue à rendre le dispositif relativement rapide et confortable à utiliser, notamment dans le cas d'une application sur la peau ou les lèvres.

Lorsque le dispositif est destiné au maquillage ou au traitement des cils ou sourcils, l'élément d'application offre de nouvelles possibilités d'application du produit selon l'orientation donnée à l'élément d'application relativement aux fibres kératiniques.

Les branches peuvent définir une plus grande largeur de l'élément d'application.

La cavité peut permettre de constituer, lorsqu'elle est réalisée de manière à pouvoir se charger en produit, une réserve de produit procurant une autonomie supplémentaire à l'élément d'application ou permettant de déposer plus facilement une quantité plus importante de produit, afin de renforcer un effet du maquillage, par exemple la brillance d'un gloss.

L'invention permet d'utiliser comme organe d'essorage, si on le souhaite, un organe d'essorage qui se déforme relativement peu, sinon sensiblement pas lorsqu'il est traversé par l'élément d'application et notamment un organe d'essorage réalisé dans une matière non alvéolaire, par exemple une polyoléfme telle que le polyéthylène basse densité ou un élastomère, de sorte que l'organe d'essorage peut être relativement peu coûteux à fabriquer et facile à installer sur le récipient. Le cas échéant, l'organe d'essorage peut comporter une ou plusieurs fentes pour faciliter le passage de l'élément d'application.

Avantageusement, l'élément d'application est floqué sur au moins une partie de sa surface servant à l'application, et ses branches peuvent notamment être entièrement floquées.

La cavité peut déboucher ou non à l'extérieur. Lorsque la cavité débouche à l'extérieur, elle peut déboucher par un ou plusieurs ajours. La cavité peut par exemple déboucher au moins sur une face de l'élément d'application servant à l'application du produit. La cavité peut encore déboucher sur deux faces opposées de l'élément d'application, dont l'une au moins sert à l'application du produit. La cavité peut encore déboucher par plusieurs passages pour le produit, par exemple au moins trois passages équi-répartis angulairement autour d'un axe longitudinal de l'élément d'application.

Il peut être avantageux que la cavité débouche à l'extérieur car cela peut faciliter le dépôt du produit contenu dans la cavité sur la région traitée.

L'élément d'application peut comporter au moins une membrane souple adjacente à la cavité, la souplesse de cette membrane n'empêchant pas l'élément d'application de se déformer au passage de l'ouverture du récipient. La cavité peut par exemple être située entre deux membranes souples, reliant les branches. La membrane peut être ajourée ou non. L'élément d'application peut par exemple comporter une grille souple s'étendant au moins partiellement dans la cavité.

Avant tout contact de l'élément d'application avec le produit, la cavité peut être vide, c'est-à-dire remplie d'air. En variante, la cavité peut être au moins partiellement remplie d'un matériau élastiquement déformable, notamment un matériau présentant une déformabilité supérieure à celle de la portion de l'élément d'application définissant la cavité, notamment une déformabilité supérieure aux branches, par exemple une mousse de faible densité, un feutre ou un flocage.

L'élément d'application peut comporter plusieurs cavités.

La cavité peut présenter, dans un plan au moins, un contour fermé. L'élément d'application peut présenter une épaisseur de matière autour de la cavité, au moins dans un plan, qui est non constante. L'élément d'application peut encore présenter une épaisseur de matière autour de la cavité qui est sensiblement constante, au moins dans un plan.

La cavité peut par exemple s'étendre sur plus de la moitié de la largeur de l'élément d'application. La cavité peut s'étendre sur plus de la moitié de la longueur de l'élément d'application.

Dans des exemples de mise en oeuvre de l'invention, la variation de la plus grande dimension transversale de l'élément d'application à la traversée de l'ouverture du récipient est supérieure ou égale à 20 %, mieux supérieure ou égale à 40 %, voire plus encore.

L'élément d'application peut comporter un corps en un matériau thermoplastique, définissant la cavité, et ce corps peut être au moins partiellement recouvert par un flocage, voire être entièrement floqué.

L'élément d'application peut être dépourvu de métal, ce qui autorise par exemple son passage dans un four à micro-ondes.

La forme de l'élément d'application pourra dépendre notamment de la région du corps ou du visage sur laquelle le produit doit être appliqué.

Pour les lèvres par exemple, la cavité peut avantageusement s'étendre sensiblement parallèlement à un plan formant un angle non nul avec l'axe longitudinal d'une tige à laquelle l'élément d'application se raccorde. Une portion au moins de l'élément d'application peut ainsi être allongée selon un axe longitudinal qui forme un angle non nul avec l'axe longitudinal de la tige de support. L'axe longitudinal de l'élément d'application peut encore être sensiblement coaxial à celui de la tige qui porte l'élément d'application.

L'élément d'application peut présenter une surface enveloppe symétrique de révolution ou non. L'élément d'application peut présenter une forme symétrique relativement à un plan médian, notamment un plan médian contenant l'axe longitudinal de la tige de support. Cette dernière peut être reliée à l'extrémité opposée à celle portant l'élément d'application à un capuchon de fermeture du récipient.

Dans des exemples de mise en oeuvre de l'invention, l'élément d'application est dépourvu de dents ou picots de forme allongée.

Le récipient peut comporter, comme mentionné plus haut, un organe d'essorage rapporté, lequel est par exemple fixé dans le col du récipient. En variante, le récipient est dépourvu d'organe d'essorage. Une plus petite section transversale de l'ouverture du récipient peut être circulaire, que le récipient comporte ou non un organe d'essorage rapporté.

La fixation de l'élément d'application sur la tige peut s'effectuer de diverses manières et l'élément d'application peut notamment comporter un embout de fixation engagé dans la tige. L'élément d'application peut comporter un embout serti dans la tige ou encliqueté dans ou sur celle-ci. Plutôt que d'être rapporté sur la tige, l'élément d'application peut encore être réalisé au moins partiellement d'un seul tenant avec la tige.

Dans d'autres exemples de mise en oeuvre de l'invention, l'élément d'application comporte un corps filiforme ayant deux extrémités engagées dans la tige.

La tige peut présenter un diamètre extérieur supérieur ou égal à 2,5 mm, mieux supérieur ou égal à 3 mm, notamment de l'ordre de 4 mm environ, ce qui lui confère une certaine rigidité et peut accroître la précision du maquillage.

Le déplacement des deux branches en rapprochement l'une de l'autre peut s'effectuer par exemple sur plus d'un dixième de la plus grande dimension transversale, voire plus d'un huitième ou d'un cinquième. Les deux branches qui se rapprochent peuvent se toucher ou non lors du franchissement de l'ouverture du récipient. Les deux branches peuvent délimiter entre elles une cavité qui est vide ou non. Les deux portions peuvent s'étendre selon un plan qui fait ou non un angle avec l'axe longitudinal de la tige. Les deux branches peuvent être dépourvues de dents ou de picots, étant par exemple lisses ou floquées, notamment lorsque l'applicateur est destiné à appliquer un produit sur la peau ou les lèvres.

Les deux branches de l'élément d'application peuvent présenter des formes différentes.

L'une des branches est par exemple plus épaisse, ce qui peut permettre de décentrer la cavité. La cavité peut être unique.

La cavité peut présenter une forme relativement allongée, avec un rapport m/n par exemple supérieur ou égal à 3, ou 4, ou 5 ou 6, où m désigne la longueur de la cavité et n sa plus grande largeur.

La largeur de la cavité peut passer par un extremum entre ses deux extrémités libres, cet extremum étant par exemple un maximum.

Les branches peuvent présenter un bord extérieur longitudinal convexe vers l'extérieur, ou concave vers l'extérieur, ou sensiblement rectiligne sur une fraction au moins de sa longueur, par exemple à mi-longueur environ.

Le bord extérieur d'au moins l'une des branches peut être au moins partiellement strié.

Les branches peuvent être floquées au moins partiellement.

L'élément d'application peut comporter des poils de flocage présentant des longueurs différentes, avec par exemple des poils plus long à proximité de l'extrémité distale de l'élément d'application.

Les branches peuvent présenter, en section transversale, une forme circulaire, oblongue, par exemple elliptique, polygonale, à sommets arrondis ou non, par exemple triangulaire, carrée ou rectangulaire. Les branches peuvent être creuses.

Les branches sont par exemple réalisées dans un élastomère, notamment un élastomère thermoplastique.

Les portions latérales peuvent présenter des axes longitudinaux qui s'étendent sensiblement parallèlement à un même plan, lequel peut faire un angle avec l'axe longitudinal de la tige. Les axes longitudinaux peuvent converger l'un vers l'autre en direction de la portion distale. La portion proximale peut comporter des bords adjacents à la tige qui s'étendent obliquement relativement à l'axe longitudinal de celle-ci. Les portions latérales, proximale et distale peuvent définir entre elles une cavité qui est vide.

L'élément d'application peut comporter un embout engagé à l'intérieur de la tige. Celle-ci peut présenter, dans le cas où sa section est circulaire, un diamètre extérieur sensiblement constant, au moins pour sa portion introduite dans le récipient au contact du produit.

Les portions latérales, proximale et distale peuvent être réalisées en matière thermoplastique par moulage par injection, notamment un élastomère thermoplastique.

L'applicateur peut comporter, à une extrémité de la tige opposée à l'élément d'application, un capuchon de fermeture du récipient.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 est une coupe longitudinale, schématique et partielle, d'un exemple de dispositif de conditionnement et d'application réalisé conformément à l'invention,
- la figure 2 représente isolément l'élément d'application de la figure 1,
- la figure 3 est une section transversale selon III-III de la figure 2,
- la figure 4 est une vue de côté dans la direction de la flèche IV de la figure 2,
- la figure 5 est une coupe longitudinale de l'élément d'application, selon V-V de la figure 4,
- la figure 6 représente isolément la partie supérieure du récipient de la figure 1,
- les figures 7 à 10 illustrent le franchissement de l'organe d'essorage par l'élément d'application,
- la figure 11 est une section transversale de l'organe d'essorage et de l'élément d'application selon XI-XI de la figure 9,
- la figure 12 illustre l'utilisation de l'applicateur pour appliquer un produit sur les lèvres,
- la figure 13 illustre la possibilité de réaliser la tige avec un rétreint,
- la figure 14 illustre la possibilité de réaliser le récipient sans organe d'essorage rapporté,
- la figure 15 illustre la possibilité d'utiliser un organe d'essorage réalisé au moins partiellement dans un matériau alvéolaire,
- la figure 16 est une section transversale selon XVI-XVI de la figure 15, de l'organe d'essorage représenté isolément,
- les figures 17 à 19 sont des vues analogues à la figure 5 illustrant d'autres modes de fixation de l'élément d'application sur la tige,
- les figures 20 à 23 sont des vues analogues à la figure 2 de variantes de réalisation de l'élément d'application,
- la figure 24 est une vue analogue à la figure 4 d'une variante de réalisation,
- la figure 28 est une vue analogue à la figure 2 d'une variante de réalisation,
- la figure 29 est une coupe analogue à la figure 2 d'une variante de réalisation,
- la figure 30 est une section transversale selon XXX-XXX de la figure 29,
- la figure 31 est une coupe analogue à la figure 5 d'une variante de réalisation,
- les figures 25 à 27 et 32 à 37C sont des sections analogues à la figure 3 de variantes de réalisation,
- la figure 38 est une coupe analogue à la figure 5 d'une variante de réalisation,
- la figure 39 est une section transversale schématique selon XXXIX-XXXIX de la figure 3 8,
- la figure 40 est une vue analogue à la figure 2 d'une variante de réalisation,
- la figure 41 illustre la possibilité de réaliser l'élément d'application par découpage,
- la figure 42 représente partiellement et en vue de face une variante de réalisation de l'organe d'essorage,
- la figure 43 représente en vue de côté un élément d'application conforme à une variante de mise en oeuvre de l'invention,
- la figure 44 représente l'élément d'application de la figure 43 en vue de dessus,
- les figures 45 à 56 représentent en vue de dessus d'autres exemples d'éléments d'application,
- les figures 57 et 59 représentent de manière schématique en perspective d'autres exemples d'éléments d'application,
- les figures 58 et 60 sont des sections selon LVIII et LX respectivement,
- la figure 61 est une coupe longitudinale d'un applicateur selon une variante de réalisation.

Le dispositif 1 de conditionnement et d'application représenté à la figure 1 comporte un récipient 2 contenant un produit P à appliquer et un applicateur 3 comportant une tige 4 d'axe longitudinal X, munie à une première extrémité d'un élément de préhension 5 constituant également un capuchon de fermeture étanche du récipient 2 et à l'autre extrémité d'un élément d'application 6.

Dans l'exemple illustré, l'axe X de la tige 4 est rectiligne mais il pourrait être courbe, en variante.

Le récipient 2 est pourvu en partie supérieure d'un col 7 dans lequel est engagé un organe d'essorage 8.

L'élément de préhension 5 se visse sur le col 7 mais pourrait en variante se fixer autrement, par encliquetage par exemple.

Comme on peut le voir plus particulièrement sur la figure 6, l'organe d'essorage 8 comporte une collerette 9 en appui sur la tranche supérieure du col 7 et une lèvre d'essorage 10 définissant dans l'exemple considéré un orifice d'essorage 11 de section circulaire, de diamètre *a*, par exemple sensiblement égal à celui de la tige 4. Cette dernière présente un diamètre généralement supérieur à 2,5 mm, par exemple de l'ordre de 4 mm.

L'organe d'essorage 8 est réalisé dans l'exemple illustré dans une matière non alvéolaire, par exemple une polyoléfme ou un élastomère. La polyoléfine est par exemple du polyéthylène, notamment basse ou haute densité.

Dans l'exemple de la figure 1, la surface extérieure de l'élément d'application 6 est floquée. Dans d'autres exemples de réalisation, l'élément d'application 6 pourrait par exemple ne pas être floqué ou comporter au moins partiellement en surface un revêtement autre qu'un flocage, par exemple un tissé, un non-tissé, une mousse ou présenter des reliefs, par exemple un quadrillage.

Dans l'exemple illustré, l'élément d'application 6 présente, comme on peut le voir sur la figure 5, une forme générale symétrique par rapport à un plan médian de symétrie M et comporte une cavité 12 qui est délimitée latéralement par deux portions latérales ou branches 13 et axialement par des portions distale 14 et proximale 15 réunissant les branches 13. Ces dernières sont allongées selon des axes longitudinaux respectifs Y qui s'étendent sensiblement parallèlement à un plan B, comme on peut le voir sur la figure 4, lequel fait avec l'axe X de la tige 4 un angle α qui est par exemple compris entre environ 20° et environ 30°. L'angle β entre chaque axe Y et le plan médian de symétrie M est par exemple compris entre 5 et 45°, comme on peut le voir sur la figure 2.

La forme des portions distale 14 et proximale 15 sera avantageusement choisie de manière à faciliter le franchissement de l'ouverture 11 du récipient 2. La portion proximale 15 peut ainsi comporter des bords 60, adjacents à la tige 4, s'étendant obliquement relativement à l'axe X, et la portion distale 14 peut présenter une forme générale effilée.

Dans l'exemple considéré, les branches 13 convergent l'une vers l'autre en direction de la portion distale 14 et la cavité 12 présente, lorsque l'élément d'application 6 est observé en élévation, une forme sensiblement triangulaire.

La cavité 12 s'étend par exemple, comme on peut le voir sur la figure 5 notamment, sur plus du quart de la largeur *b* de l'élément d'application 6 ainsi que sur plus du quart de sa longueur *l*. Les dimensions de la cavité 12 peuvent être choisies en fonction de la déformabilité nécessaire pour franchir l'ouverture 11 du récipient et de la quantité de produit que l'on souhaite voir retenue éventuellement, par capillarité notamment, dans la cavité 12 après retrait de l'applicateur du récipient.

La largeur *b* de l'élément d'application 6 est supérieure au plus petit diamètre *a* de l'organe d'essorage 8, de telle sorte qu'à la traversée de celui-ci l'élément d'application 6 se déforme, comme illustré sur les figures 7 à 10.

En particulier, on peut voir sur ces figures que les portions latérales 13 se rapprochent l'une de l'autre sensiblement parallèlement à la direction D de la plus grande dimension transversale, au point que leurs faces en regard peuvent se toucher, la forme de la cavité 12 étant modifiée lors de la traversée de l'organe d'essorage 8 par l'élément d'application 6.

Le rapport *b*/*a* est par exemple supérieur à 1,2, voire 1,4 ou 1,6, de sorte que la variation subie par la plus grande dimension transversale de l'élément d'application à la traversée de l'ouverture 11 peut être sensible. La largeur *b* est par exemple de l'ordre de 9 mm et la dimension *a* de l'ordre de 4 mm.

La partie la plus large de l'élément d'application 6 est de préférence celle qui est la plus flexible.

Après traversée de l'ouverture 11 du récipient, l'élément d'application 6 peut reprendre grâce à son élasticité propre sa forme initiale, comme on le voit sur la figure 10.

On peut observer sur la figure 11 que du produit P peut être chassé de la cavité 12 lors de la traversée de l'organe d'essorage 8, lorsque les portions latérales 13 se rapprochent. Dans l'exemple considéré, des espaces 63 subsistent néanmoins de part et d'autre de l'élément d'application 6 lorsque les branches 13 se sont rapprochées, et le produit P peut s'étendre dans ces espaces 63. Lorsque les branches 13 s'écartent à nouveau, le produit P peut retourner dans la cavité 12. La présence des espaces 63 permet d'éviter un essorage trop poussé de l'élément d'application 6, à sa traversée de l'organe d'essorage 8.

Le produit P présent dans la cavité 12 accroît l'autonomie de l'applicateur et peut améliorer également le confort à l'application, en facilitant le glissement de l'applicateur sur la surface traitée.

Le produit P est par exemple destiné à être appliqué sur les lèvres et l'utilisateur peut le déposer sur celles-ci en amenant par exemple la face arrière 20 de l'élément d'application 6 à leur contact, comme illustré à la figure 12. Dans l'exemple considéré, la face arrière 20 correspond à celle qui est située du côté arrière lorsque l'élément d'application 6 est observé avec les portions latérales 13 s'étendant vers l'avant.

Lors de l'application, suivant la surface de l'élément d'application 6 en contact avec la zone traitée, l'épaisseur de produit déposée pourra être différente, ce qui peut permettre à l'utilisateur de faire varier par exemple la brillance du maquillage.

Lorsque l'élément d'application 6 est appliqué à plat, le produit P présent dans la cavité 12 peut se déposer et la surface chargée de produit P venant au contact des lèvres peut être relativement importante, de sorte que les lèvres peuvent être maquillées assez rapidement.

Le cas échéant, l'application peut se faire seulement avec le bout de la portion distale 14, pour dessiner un contour par exemple.

Dans le cas où l'on souhaite essorer plus vigoureusement la tige 4 et l'élément d'application 6, l'organe d'essorage 8 peut être réalisé avec un diamètre plus faible. On peut alors réaliser si nécessaire la tige 4 avec un rétreint 40, comme illustré sur la figure 13, ce rétreint 40 évitant de solliciter mécaniquement l'organe d'essorage 8 lorsque le récipient est fermé.

Le dispositif 1 peut encore être réalisé sans organe d'essorage rapporté dans le col 7 du récipient, comme illustré à la figure 14. Sur cette figure, on voit que le col 7 peut présenter un plus petit diamètre intérieur *a* qui est plus faible que la largeur *b* de l'élément d'application 6, de telle sorte que l'élément d'application 6 se déforme à la traversée de l'ouverture 11 du récipient.

Dans une variante non illustrée, le récipient 2 est réalisé avec un organe d'essorage surmoulé.

On a illustré à la figure 15 la possibilité d'utiliser un organe d'essorage 8 rapporté, autre que celui représenté à la figure 1.

Sur la figure 15, l'organe d'essorage 8 est constitué par un bloc d'un matériau alvéolaire, élastiquement compressible.

L'organe d'essorage 8 peut être traversé en son centre par un évidement 42 définissant l'ouverture 11 du récipient, comme on peut le voir sur la figure 16.

Le diamètre de l'évidement 42 peut par exemple correspondre sensiblement à celui de la tige 4.

L'organe d'essorage peut encore, quelle que soit sa nature, alvéolaire ou non, avoir une ou plusieurs fentes, lesquelles peuvent être à bords jointifs ou non.

L'applicateur peut être utilisé en association avec un essoreur à fente. A titre d'exemple, on a représenté à la figure 42 un organe d'essorage 8 comportant une ouverture centrale pour le passage de la tige et de l'élément d'application et plusieurs fentes 100, lesquelles peuvent être radiales.

La fixation de l'élément d'application 6 sur la tige 4 peut s'effectuer par divers moyens.

Dans l'exemple de la figure 1, la portion proximale 15 est prolongée, comme on peut le voir sur la figure 5, par un embout 18 engagé à l'intérieur de la tige 4.

Cet embout 18 est par exemple collé, agrafé ou soudé dans la tige 4. Cette dernière peut encore être sertie sur l'embout, comme illustré sur la figure 17.

La figure 18 illustre la possibilité de solidariser l'élément d'application et la tige par encliquetage. L'embout 18 est par exemple configuré pour s'encliqueter sur une tête 70 réalisée à l'extrémité de la tige 4. Le diamètre extérieur de l'embout 18 peut alors, par exemple, correspondre sensiblement à celui de la tige 4.

Dans une variante non illustrée, c'est la tige 4 qui est encliquetée sur l'embout 18.

Le corps de l'élément d'application peut encore être réalisé d'une seule pièce avec la tige 4, comme illustré sur la figure 19.

On a illustré à la figure 20 la possibilité pour au moins une portion de l'élément d'application 6 de s'étendre selon un axe longitudinal Z qui fait un angle γ avec l'axe longitudinal X de la tige 4, les axes X et Z étant contenus dans un même plan et la cavité 12 s'étendant sensiblement parallèlement à ce plan.

On a illustré sur la figure 21 la possibilité pour l'élément d'application 6 de présenter une forme non symétrique par rapport à l'axe X de la tige 4. Le cas échéant, comme illustré à la figure 22, l'élément d'application 6 peut présenter un bord 72 s'étendant sensiblement dans l'alignement de la tige 4.

L'élément d'application 6 peut encore comporter plus d'une cavité 12, par exemple deux cavités 12 ainsi que représenté à la figure 23.

Les deux cavités 12 sont par exemple alignées selon l'axe longitudinal de l'élément d'application 6. Ce dernier peut présenter par exemple, en vue de face, la forme générale d'un huit.

Dans l'exemple de la figure 1, l'élément d'application 6 s'étend obliquement relativement à l'axe longitudinal X de la tige 4.

L'élément d'application 6 peut encore être allongé, dans une variante non illustrée, selon un axe longitudinal curviligne.

L'élément d'application 6 peut être réalisé autrement et chaque branche 13 peut par exemple s'étendre avec son axe longitudinal Y contenu dans un plan qui est parallèle à l'axe longitudinal X de la tige 4, comme illustré sur la figure 24.

Dans l'exemple de la figure 1 notamment, la cavité 12 débouche à l'avant et à l'arrière de l'élément d'application 6, lorsque celui-ci est observé de face, comme sur la figure 2.

Dans l'exemple de la figure 28, l'élément d'application 6 comporte plus de deux portions intermédiaires 13 joignant les portions proximale 15 et distale 14. Les portions intermédiaires 13 sont par exemple au nombre de trois ou quatre et sont disposées autour de la cavité 12, laquelle débouche à l'extérieur par des ouvertures formées entre les portions intermédiaires 13. Ces dernières présentent par exemple une forme arquée, concave vers l'intérieur.

On a représenté sur les figures 29 et 30 un élément d'application 6 qui est formé par un corps filiforme 30, plein ou creux, ayant deux extrémités 31 et 32 engagées dans des logements correspondants de la tige 4.

On a illustré sur la figure 31 la possibilité de réaliser l'élément d'application 6 avec une épaisseur de matière non constante autour de la cavité 12, dans un plan au moins. Sur cette figure, on voit que l'épaisseur de matière peut varier d'une épaisseur maximale e₁ à une épaisseur minimale e₂, par exemple au niveau des branches 13.

Les branches 13 peuvent présenter, sur au moins une portion de leur longueur, une section transversale pleine, de forme circulaire par exemple.

On a illustré sur la figure 32 la possibilité pour les branches 13 de présenter une forme autre en section, avec par exemple des faces en regard 77 sensiblement planes.

Dans une variante non illustrée, les branches 13 sont creuses.

Dans les exemples qui viennent d'être décrits, la cavité 12 est remplie d'air avant tout contact de l'élément d'application 6 avec le produit contenu dans le récipient. Il pourrait en être autrement.

Ainsi, la cavité 12 peut par exemple être au moins partiellement occupée par le flocage s'étendant sur le corps de l'élément d'application 6, comme c'est le cas dans l'exemple illustré à la figure 37. Les poils du flocage recouvrant le corps de l'élément d'application 6 peuvent par exemple être suffisamment longs pour que les poils situés sur les faces en regard des branches 13 se rencontrent.

On a illustré sur les figures 25 à 27 et 37A à 37B la possibilité pour les branches 13 de présenter diverses formes en section, par exemple sensiblement polygonale, notamment triangulaire, comme représenté à la figure 37B ou carrée comme représenté à la figure 26, aplatie sensiblement parallèlement au plan de la cavité 12 comme représenté à la figure 37B, ou encore aplatie et orientée obliquement de façon à ce que la cavité 12 débouche extérieurement par deux ouvertures inégales comme illustré à la figure 25.

Quelle que soit leur section, les branches 13 peuvent par exemple présenter une hauteur h qui est supérieure à la largeur w de la cavité 12 entre les branches, comme illustré à la figure 27.

L'élément d'application 6 peut, comme illustré à la figure 33, comporter deux cavités 12 qui sont séparées par une membrane souple 80 réunissant les branches 13 et située par exemple à mi-épaisseur de celles-ci.

Cette membrane 80 peut être floquée ou non. Sa souplesse n'empêche pas l'élément d'application 6 de se déformer suffisamment pour franchir l'ouverture du récipient, si nécessaire. La membrane 80 peut être remplacée par une grille 81, comme illustré à la figure 40. La cavité 12 peut ne déboucher que sur une face de l'élément d'application 6, comme illustré à la figure 34, l'élément d'application pouvant comporter une membrane 82 définissant par exemple au moins partiellement la surface d'application par sa face extérieure 83. Cette membrane 82 peut par exemple être floquée extérieurement. Dans une variante non illustrée, au moins un orifice permet à du produit contenu dans la cavité 12 de gagner la face extérieure 83, à travers la membrane 82.

Les membranes 80 ou 82 peuvent être moulées d'un seul tenant avec les branches 13.

La membrane 82 peut être remplacée par une membrane 84 rapportée, comme illustré sur la figure 35. La membrane 84 peut par exemple comporter un tissé ou un non-tissé, une mousse, un film perforé, une grille, un feutre, entre autres, et peut être fixée par soudage ou collage, par exemple.

La membrane 84 peut être perméable ou non au produit P contenu dans la cavité 12.

Dans l'exemple de la figure 36, la cavité 12 est formée entre deux membranes souples 86, lesquelles peuvent par exemple réunir les branches 13.

Les membranes 86 peuvent être rapportées sur le reste de l'élément d'application ou en variante être réalisées d'un seul tenant avec le corps de celui-ci. Les membranes 86 peuvent être ou non perméables au produit P.

Dans les exemples des figures 33 à 36, les membranes 80, 82, 84 ou 86 peuvent être ou non élastiquement déformables.

La cavité 12 peut encore être au moins partiellement remplie, comme on peut le voir sur les figures 38 et 39, par un matériau 43 n'empêchant pas outre mesure la déformation de l'élément d'application 6 à la traversée de l'ouverture du récipient, quand cela est nécessaire. Le matériau 43 peut par exemple être une mousse de faible densité, à cellules très ouvertes, plus facilement déformable que le corps de l'élément d'application 6 entourant la cavité 12. Le matériau 43 peut, le cas échéant, être floqué extérieurement, comme on le voit sur la figure 39. L'une au moins de ses faces extérieures 90 peut défmir au moins partiellement la surface d'application.

Le corps de l'élément d'application 6 est par exemple réalisé au moins partiellement par moulage par injection dans une matière thermoplastique, par exemple du PVC, PU, EVA, SIS-SEB, nitrile, silicone, EPDM, Hytrel®, Pebax®, Santoprene®, ou d'autres thermoplastiques, élastomères.

L'élément d'application 6 peut encore être réalisé dans des matières non thermoplastiques, par exemple des résines souples, ou être réalisé autrement que par moulage, par exemple par découpage, comme illustré à la figure 41.

On a représenté aux figures 43 et 44 un élément d'application 6 qui présente des faces supérieure 130 et inférieure 131 qui convergent en direction de l'extrémité distale de l'élément d'application, au moins le long d'une portion de la cavité 12.

L'axe longitudinal X de la tige 4 est par exemple sensiblement parallèle à l'une de ces faces, par exemple la face supérieure 130.

Dans cet exemple, l'élément d'application 6 présente également, lorsqu'observé de dessus comme représenté à la figure 44, des bords longitudinaux sensiblement rectilignes qui convergent vers l'extrémité distale.

Les éléments d'application représentés sur les figures 45 à 61 peuvent avantageusement être utilisés pour l'application d'un produit, de maquillage ou de soin, sur les fibres kératiniques, par exemple les cils ou les sourcils.

Dans ces éléments d'application, la cavité 12, unique, présente une forme allongée, le rapport de la longueur m de la cavité à la plus grande largeur n de celle-ci étant par exemple supérieur ou égal à 3, ou 4, ou 5 ou 6. On a par exemple 3 ≤ m/n ≤ 6.

La figure 45 représente un élément d'application dont la cavité 12 présente une largeur sensiblement constante sur au moins la moitié de sa longueur. Les bords longitudinaux des branches 13 sont rectilignes et parallèles entre eux, de part et d'autre d'une portion médiane située à mi-longueur de la cavité.

Dans l'exemple de la figure 46, l'élément d'application 6 est floqué et sa portion distale est recouverte par des poils plus longs que ceux recouvrant les branches 13. Cette portion distale sert par exemple à maquiller le coin de l'oeil.

Dans l'exemple de la figure 47, les branches 13 présentent des largeurs inégales et la cavité 12 est décentrée.

Dans l'exemple de la figure 48, les bords longitudinaux des branches 13 apparaissent striés, lorsque l'élément d'application est observé de dessus.

La figure 49 illustre la possibilité pour les branches 13 de l'élément d'application de présenter des bords longitudinaux concaves vers l'extérieur. La cavité peut alors présenter une largeur passant par un minimum entre ses deux extrémités axiales.

Dans l'exemple de la figure 50, les bords longitudinaux des branches sont convexes vers l'extérieur, et la cavité 12 présente lorsqu'observée de dessus une forme lenticulaire.

L'élément d'application représenté à la figure 51 présente un axe longitudinal Y curviligne et l'extrémité libre de l'élément d'application ne se situe pas sur l'axe longitudinal X de la tige. L'une des branches présente un bord extérieur convexe vers l'extérieur et l'autre branche un bord extérieur concave vers l'extérieur.

L'élément d'application de la figure 52 présente une branche ayant un bord extérieur convexe vers l'extérieur et une autre branche ayant un bord extérieur rectiligne. De plus, on peut voir sur cette figure que la cavité 12 peut être relativement étroite et former une fente capillaire.

Dans l'exemple de réalisation de la figure 53, la cavité 12 est plus large que dans l'exemple de la figure 52 et présente une largeur variable, passant par un extremum.

La figure 54 illustre la possibilité pour l'élément d'application de comporter deux branches dont l'une présente un bord extérieur rectiligne et l'autre un bord extérieur concave vers l'extérieur.

Dans l'exemple de la figure 55, l'élément d'application présente un axe longitudinal curviligne, comme dans l'exemple de la figure 51, et l'extrémité libre de l'élément d'application est située du même côté, relativement à l'axe longitudinal X de la tige, que pratiquement tout le reste de l'élément d'application.

La figure 56 illustre la possibilité pour l'une des branches de l'élément d'application de présenter des rainures tandis que l'autre branche en est dépourvue. Ces rainures s'étendent par exemple transversalement à la branche.

Les figures 57 et 59 représentent des éléments d'application comportant une troisième branche 16 qui joint les portions distale et proximale de l'élément d'application.

Dans l'exemple de la figure 57, la troisième branche est située d'un côté du plan défmi par les axes longitudinaux des deux branches 13, comme on peut le voir sur la figure 58. La troisième branche 16 présente par exemple une forme arquée.

Dans l'exemple de la figure 59, les deux premières branches 13 et la troisième branche 16 sont disposées de manière régulière autour de l'axe longitudinal Y de l'élément d'application, la portion proximale de l'élément d'application ayant une section transversale généralement en forme de triangle ou d'étoile à trois branches, comme on peut le voir sur la figure 60.

On a illustré à la figure 61 la possibilité de réaliser le corps de l'élément d'application de manière monolithique avec la tige et avec l'organe de préhension, qui peut également servir d'organe de fermeture du récipient.

Les éléments d'application des figures 45 à 61 sont par exemple réalisés au moins partiellement par moulage de matière, notamment une matière thermoplastique.

Les éléments d'application des figures 45 à 61 peuvent permettre de charger les cils avec une quantité relativement importante de produit. Deux branches de l'élément d'application peuvent être utilisées simultanément ou successivement pour appliquer du produit sur les cils.

Pour tous les éléments d'application précédemment décrits, l'application du produit pourra le cas échéant s'effectuer de diverses manières selon le résultat recherché, l'élément d'application étant par exemple utilisé à plat, sur la tranche ou avec diverses inclinaisons, l'orientation choisie permettant à l'utilisateur de contrôler par exemple l'intensité du maquillage.

L'élément d'application peut présenter des formes autres que celles illustrées, par exemple en losange, en cercle ou en ellipse lorsque l'élément d'application est observé de face.

Les éléments d'application peuvent comporter des particules magnétiques.

La déformabilité de l'élément d'application peut être mise à profit pour récupérer du produit qui adhère à la surface intérieure du récipient.

Un élément d'application présentant une forme nettement allongée, comme c'est le cas par exemple des éléments d'application des figures 45 à 61, est avantageusement réalisé de manière à permettre cette déformation.

Bien entendu, l'invention n'est pas limitée aux exemples de réalisation qui viennent d'être décrits. On peut notamment combiner entre elles les caractéristiques des différents exemples de réalisation.

L'expression « comportant un » doit être comprise comme étant synonyme de l'expression « comportant au moins un », sauf si le contraire est spécifié.

## Revendications

1. Dispositif de conditionnement et d'application (1), comportant :
- un applicateur (3) comportant un élément d'application (6) au moins partiellement élastiquement déformable,
- un récipient (2) contenant un produit (P) à appliquer, dans lequel l'élément d'application peut être logé en l'absence d'utilisation, le récipient présentant une ouverture (11) pouvant être traversée par l'élément d'application lorsque celui-ci est extrait du récipient, dispositif **caractérisé par le fait que** l'élément d'application (6) présente au moins une cavité intérieure (12) définie au moins partiellement entre au moins deux branches (13) au moins partiellement floquées, éventuellement remplie d'un matériau (43) poreux élastiquement déformable, et
**par le fait que** sa section transversale extérieure est suffisamment grande pour que l'élément d'application se déforme lors de la traversée de l'ouverture (11), cette déformation s'accompagnant d'une modification de la forme de la cavité (12).

2. Dispositif selon la revendication 1, **caractérisé par le fait que** la cavité (12) débouche à l'extérieur.

3. Dispositif selon la revendication 1, **caractérisé par le fait que** la cavité (12) est non débouchante à l'extérieur.

4. Dispositif selon la revendication 1, **caractérisé par le fait que** la cavité (12) débouche au moins sur une face de l'élément d'application servant à l'application du produit.

5. Dispositif selon la revendication 1, **caractérisé par le fait que** la cavité (12) débouche sur deux faces opposées de l'élément d'application, dont l'une au moins sert à l'application du produit.

6. Dispositif selon la revendication 1, **caractérisé par le fait que** la cavité (12) débouche par plusieurs passages pour le produit, par exemple au moins trois passages équi-répartis angulairement autour d'un axe longitudinal de l'élément d'application.

7. Dispositif selon la revendication 1, **caractérisé par le fait que** l'élément d'application comporte au moins une membrane souple (80 ; 82 ; 84) adjacente à la cavité.

8. Dispositif selon la revendication 1, **caractérisé par le fait que** la cavité (12) est située entre deux membranes souples (86).

9. Dispositif selon la revendication 1, **caractérisé par le fait que** l'élément d'application comporte une grille souple (81).

10. Dispositif selon la revendication 1, **caractérisé par le fait que** l'élément d'application comporte plusieurs cavités (12).

11. Dispositif selon la revendication 1, **caractérisé par le fait que** la cavité (12) présente, dans un plan au moins, un contour fermé.

12. Dispositif selon la revendication 1, **caractérisé par le fait que** la variation de la plus grande dimension transversale de l'élément d'application (6) à la traversée de l'ouverture (11) du récipient est supérieure ou égale à 20 %, mieux supérieure ou égale à 40%.

13. Dispositif selon l'une quelconque des revendications précédentes, **caractérisé par le fait que** l'élément d'application (6) comporte un corps en un matériau thermoplastique.

14. Dispositif selon l'une quelconque des revendications précédentes, **caractérisé par le fait que** l'élément d'application (6) est dépourvu de métal.

15. Dispositif selon l'une quelconque des revendications précédentes, **caractérisé par le fait que** la cavité (12) s'étend sensiblement parallèlement à un plan formant un angle (α) non nul avec l'axe longitudinal (X) d'une tige (4) à laquelle l'élément d'application se raccorde.

16. Dispositif selon l'une quelconque des revendications précédentes, **caractérisé par le fait qu'**une portion (13) au moins de l'élément d'application (6) est allongée selon un axe longitudinal qui forme un angle (α) non nul avec l'axe longitudinal d'une tige (4) à laquelle l'élément d'application (6) se raccorde.

17. Dispositif selon l'une quelconque des revendications précédentes, **caractérisé par le fait que** le récipient (2) comporte un organe d'essorage (8) rapporté.

18. Dispositif selon la revendication précédente, **caractérisé par le fait que** l'organe d'essorage (8) est fixé dans un col (7) du récipient.

19. Dispositif selon la revendication précédente, **caractérisé par le fait que** l'organe d'essorage (8) est réalisé dans un matériau non alvéolaire.

20. Dispositif selon la revendication précédente, **caractérisé par le fait que** l'organe d'essorage est réalisé dans une polyoléfine ou un élastomère.

21. Dispositif selon l'une quelconque des revendications précédentes, **caractérisé par le fait qu'**une plus petite section transversale de l'ouverture (11) du récipient est circulaire.

22. Dispositif selon la revendication 17, **caractérisé par le fait que** l'organe d'essorage (8) est réalisé au moins partiellement dans un matériau alvéolaire.

23. Dispositif selon l'une quelconque des revendications précédentes, **caractérisé par le fait que** l'élément d'application (6) présente une surface enveloppe non symétrique de révolution.

24. Dispositif selon l'une quelconque des revendications 1 à 22, **caractérisé par le fait que** l'élément d'application présente une surface enveloppe sensiblement symétrique de révolution.

25. Dispositif selon l'une quelconque des revendications précédentes, **caractérisé par le fait que** l'élément d'application (6) présente une forme symétrique relativement à un plan médian, notamment un plan médian (M) contenant l'axe longitudinal d'une tige à laquelle l'élément d'application se raccorde.

26. Dispositif selon l'une quelconque des revendications précédentes, **caractérisé par le fait que** l'applicateur comporte une tige (4) portant l'élément d'application (6) et reliée à l'autre extrémité à un capuchon (5) de fermeture du récipient.

27. Dispositif selon la revendication 26, **caractérisé par le fait que** l'élément d'application (6) comporte un embout de fixation (18) engagé dans la tige (4).

28. Dispositif selon la revendication 26, **caractérisé par le fait que** l'élément d'application comporte un corps filiforme ayant deux extrémités (31, 32) engagées dans la tige (4).

29. Dispositif selon la revendication 26, **caractérisé par le fait que** la tige (4) présente un diamètre extérieur supérieur ou égal à 2,5 mm, mieux supérieur ou égal à 3 mm, notamment de l'ordre de 4 mm environ.

30. Dispositif selon la revendication 26, **caractérisé par le fait que** l'élément d'application est rapporté sur la tige.

31. Dispositif selon l'une quelconque des revendications précédentes, **caractérisé par le fait que** la cavité (12) s'étend sur plus de la moitié de la largeur (*b*) de l'élément d'application.

32. Dispositif selon l'une quelconque des revendications précédentes, **caractérisé par le fait que** la cavité (12) s'étend sur plus de la moitié de la longueur (*l*) de l'élément d'application (6).

33. Dispositif selon la revendication 1, **caractérisé par le fait que** la cavité (12) est remplie d' une mousse de faible densité.

34. Dispositif selon la revendication 1, **caractérisé par le fait qu'**avant tout contact avec le produit la cavité (12) est remplie d'air.

35. Dispositif selon l'une quelconque des revendications précédentes, **caractérisé par le fait que** le produit (P) est destiné au maquillage des muqueuses, de la peau ou des ongles.

36. Dispositif selon l'une quelconque des revendications 1 à 34, **caractérisé par le fait que** le produit (P) est destiné à l'application sur les fibres kératiniques.

## Claims

1. A packaging and applicator device (1) comprising:
- an applicator (3) including an applicator element (6) that is at least partially elastically deformable; and
- a receptacle (2) containing a substance (P) to be applied and in which the applicator element can be housed when not in use, the receptacle comprising an opening (11) through which the applicator element can pass while the applicator element is being removed from the receptacle, the device being **characterized by** the fact that the applicator element (6) comprises at least one inner cavity (12) that is defined, at least in part, between at least two branches (13) that are at least partially flocked, optionally filled with an elastically-deformable porous material (43), and **characterized by** the fact that its an outside cross-section is large enough for the applicator element to deform while passing through the opening (11), the deformation resulting in the shape of the cavity (12) being modified.

2. A device according to claim 1, **characterized by** the fact that the cavity (12) opens out to the outside.

3. A device according to claim 1, **characterized by** the fact that the cavity (12) does not open out to the outside.

4. A device according to claim 1, **characterized by** the fact that the cavity (12) opens out in at least one face of the applicator element that is used to apply the substance.

5. A device according to claim 1, **characterized by** the fact that the cavity (12) opens out in two opposite faces of the applicator element, with at least one of the faces being a face that is used to apply the substance.

6. A device according to claim 1, **characterized by** the fact that the cavity (12) opens out via a plurality of passages for the substance, for example at least three passages that are evenly-spaced angularly about a longitudinal axis of the applicator element.

7. A device according to claim 1, **characterized by** the fact that the applicator element includes at least one flexible membrane (80; 82; 84) adjacent to the cavity.

8. A device according to claim 1, **characterized by** the fact that the cavity (12) is situated between two flexible membranes (86).

9. A device according to claim 1, **characterized by** the fact that the applicator element includes a flexible gauze (81).

10. A device according to claim 1, **characterized by** the fact that the applicator element includes a plurality of cavities (12).

11. A device according to claim 1, **characterized by** the fact that the cavity (12) presents a closed contour in at least one plane.

12. A device according to claim 1, **characterized by** the fact that the variation in the maximum transverse dimension of the applicator element (6) while passing through the opening (11) of the receptacle is not less than 20%, better not less than 40%.

13. A device according to any preceding claim, **characterized by** the fact that the applicator element (6) includes a body made out of a thermoplastic material.

14. A device according to any preceding claim, **characterized by** the fact that the applicator element (6) does not include any metal.

15. A device according to any preceding claim, **characterized by** the fact that the cavity (12) extends substantially parallel to a plane forming a non-zero angle (α) with the longitudinal axis (X) of a stem (4) to which the applicator element is connected.

16. A device according to any preceding claim, **characterized by** the fact that at least a portion (13) of the applicator element (6) is elongate along a longitudinal axis which forms a non-zero angle (α) with the longitudinal axis of a stem (4) to which the applicator element (6) is connected.

17. A device according to any preceding claim, **characterized by** the fact that the receptacle (2) includes a wiper member (8) insert.

18. A device according to claim 17, **characterized by** the fact that the wiper member (8) is fastened in a neck (7) of the receptacle.

19. A device according to claim 18, **characterized by** the fact that the wiper member (8) is made out of a material that is not cellular.

20. A device according to claim 19, **characterized by** the fact that the wiper member is made out of at least one of a polyolefin and an elastomer.

21. A device according to any preceding claim, **characterized by** the fact that the receptacle has an opening (11) with a smallest cross-section that is circular.

22. A device according to claim 17, **characterized by** the fact that at least part of the wiper member (8) is made out of a cellular material.

23. A device according to any preceding claim, **characterized by** the fact that the applicator element (6) presents an envelope surface that is not a surface of revolution.

24. A device according to any one claims 1 to 22, **characterized by** the fact that the applicator element presents an envelope surface that is substantially a surface of revolution.

25. A device according to any preceding claim, **characterized by** the fact that the applicator element (6) presents a shape that is symmetrical relative to a mid-plane, in particular a mid-plane (M) containing the longitudinal axis of a stem to which the applicator element is connected.

26. A device according to any preceding claim, **characterized by** the fact that the applicator comprises a stem (4) that carries the applicator element (6), and that is connected at its other end to a closure cap (5) for closing the receptacle.

27. A device according to claim 26, **characterized by** the fact that the applicator element (6) includes a fastener endpiece (18) engaged in the stem (4).

28. A device according to claim 26, **characterized by** the fact that the applicator element (6) has a filamentary body with two ends (31; 32) engaged in the stem (4).

29. A device according to claim 26, **characterized by** the fact that the stem (4) presents an outside diameter that is not less than 2,5 mm, better not less than 3 mm, in particular not less than about 4 mm.

30. A device according to claim 26, **characterized by** the fact that the applicator element is fastened onto the stem.

31. A device according to any preceding claim, **characterized by** the fact that the cavity (12) extends over more than half the width (b) of the applicator element.

32. A device according to any preceding claim, **characterized by** the fact that the cavity (12) extends over more than half the length (1) of the applicator element (6).

33. A device according to claim 1, **characterized by** the fact that the cavity (12) is filled with a low density foam.

34. A device according to claim 1, **characterized by** the fact that the cavity (12) is full of air before it comes into contact with the substance.

35. A device according to any preceding claim, **characterized by** the fact that the substance (P) is for making up the mucous membranes, the skin, or the nails.

36. A device according to any one of claims 1 to 34, **characterized by** the fact that the substance (P) is for applying onto keratinous fibers.

## Patentansprüche

1. Verpackungs- und Auftragvorrichtung (1), umfassend:
- eine Auftrageinrichtung (3), die ein mindestens teilweise elastisch verformbares Auftragelement (6) umfasst,
- einen Behälter (2), der ein aufzutragendes Produkt (P) enthält und in dem das Auftragelement bei Nichtverwendung untergebracht sein kann, wobei der Behälter eine Öffnung (11) aufweist, die von dem Auftragelement durchquert werden kann, wenn dieses aus dem Behälter gezogen wird, wobei diese Vorrichtung **dadurch gekennzeichnet ist, dass** das Auftragelement (6) mindestens einen inneren Hohlraum (12) aufweist, der mindestens teilweise zwischen mindestens zwei mindestens teilweise beflockten Schenkeln (13) gebildet ist und gegebenenfalls mit einem porösen, elastisch verformbaren Werkstoff (43) gefüllt ist, und
dass sein Außenquerschnitt so groß ist, dass das Auftragelement sich bei der Durchquerung der Öffnung (11) verformt, wobei diese Verformung von einer Änderung der Form des Hohlraums (12) begleitet ist.

2. Vorrichtung nach Anspruch 1, **dadurch gekennzeichnet, dass** der Hohlraum (12) nach außen ausmündet.

3. Vorrichtung nach Anspruch 1, **dadurch gekennzeichnet, dass** der Hohlraum (12) nicht nach außen ausmündend ist.

4. Vorrichtung nach Anspruch 1, **dadurch gekennzeichnet, dass** der Hohlraum (12) mindestens auf einer Seite des Auftragelements ausmündet, die zum Auftragen des Produkts dient.

5. Vorrichtung nach Anspruch 1, **dadurch gekennzeichnet, dass** der Hohlraum (12) auf zwei entgegengesetzten Seiten des Auftragelements ausmündet, von denen mindestens eine zum Auftragen des Produkts dient.

6. Vorrichtung nach Anspruch 1, **dadurch gekennzeichnet, dass** der Hohlraum (12) über mehrere Durchgänge für das Produkt ausmündet, beispielweise mindestens drei Durchgänge, die winkelmäßig um eine Längsachse des Auftragelements gleich verteilt sind.

7. Vorrichtung nach Anspruch 1, **dadurch gekennzeichnet, dass** das Auftragelement mindestens eine an den Hohlraum angrenzende biegsame Membran (80; 82; 84) umfasst.

8. Vorrichtung nach Anspruch 1, **dadurch gekennzeichnet, dass** der Hohlraum (12) zwischen zwei biegsamen Membranen (86) gelegen ist.

9. Vorrichtung nach Anspruch 1, **dadurch gekennzeichnet, dass** das Auftragelement ein biegsames Gitter (81) umfasst.

10. Vorrichtung nach Anspruch 1, **dadurch gekennzeichnet, dass** das Auftragelement mehrere Hohlräume (12) umfasst.

11. Vorrichtung nach Anspruch 1, **dadurch gekennzeichnet, dass** der Hohlraum (12) mindestens in einer Ebene einen geschlossenen Umriss aufweist.

12. Vorrichtung nach Anspruch 1, **dadurch gekennzeichnet, dass** die Änderung der größten Querabmessung des Auftragelements (6) bei der Durchquerung der Öffnung (11) des Behälters größer als 20% ist, besser größer als oder gleich 40%.

13. Vorrichtung nach einem der vorhergehenden Ansprüche, **dadurch gekennzeichnet, dass** das Auftragelement (6) einen Körper aus einem thermoplastischen Material umfasst.

14. Vorrichtung nach einem der vorhergehenden Ansprüche, **dadurch gekennzeichnet, dass** das Auftragelement (6) frei von Metall ist.

15. Vorrichtung nach einem der vorhergehenden Ansprüche, **dadurch gekennzeichnet, dass** der Hohlraum (12) sich im Wesentlichen parallel zu einer Ebene erstreckt, die einen Winkel (α) von nicht null mit der Längsachse (X) einer Stange (4) bildet, mit der das Auftragelement verbunden ist.

16. Vorrichtung nach einem der vorhergehenden Ansprüche, **dadurch gekennzeichnet, dass** mindestens ein Abschnitt (13) des Auftragelements (6) gemäß einer Längsachse langgestreckt ist, die einen Winkel (α) von nicht null mit der Längsachse einer Stange (4) bildet, mit der das Auftragelement (6) verbunden ist.

17. Vorrichtung nach einem der vorhergehenden Ansprüche, **dadurch gekennzeichnet, dass** der Behälter (2) ein angebrachtes Abstreiforgan (8) umfasst.

18. Vorrichtung nach dem vorhergehenden Anspruch, **dadurch gekennzeichnet, dass** das Abstreiforgan (8) in einem Hals (7) des Behälters befestigt ist.

19. Vorrichtung nach dem vorhergehenden Anspruch, **dadurch gekennzeichnet, dass** das Abstreiforgan (8) aus einem nicht zellularen Werkstoff hergestellt ist.

20. Vorrichtung nach dem vorhergehenden Anspruch, **dadurch gekennzeichnet, dass** das Abstreiforgan aus einem Polyolefin oder einem Elastomer hergestellt ist.

21. Vorrichtung nach einem der vorhergehenden Ansprüche, **dadurch gekennzeichnet, dass** ein kleinerer Querschnitt der Öffnung (11) des Behälters kreisförmig ist.

22. Vorrichtung nach Anspruch 17, **dadurch gekennzeichnet, dass** das Abstreiforgan (8) mindestens teilweise aus einem zellularen Werkstoff hergestellt ist.

23. Vorrichtung nach einem der vorhergehenden Ansprüche, **dadurch gekennzeichnet, dass** das Auftragelement (6) eine nicht rotationssymmetrische Hüllfläche aufweist.

24. Vorrichtung nach einem der Ansprüche 1 bis 22, **dadurch gekennzeichnet, dass** das Auftragelement eine im Wesentlichen rotationssymmetrische Hüllfläche aufweist.

25. Vorrichtung nach einem der vorhergehenden Ansprüche, **dadurch gekennzeichnet, dass** das Auftragelement (6) eine symmetrische Form bezüglich einer Mittelebene aufweist, insbesondere einer Mittelebene (M), die die Längsachse einer Stange enthält, mit der das Auftragelement verbunden ist.

26. Vorrichtung nach einem der vorhergehenden Ansprüche, **dadurch gekennzeichnet, dass** die Auftrageinrichtung eine Stange (4) umfasst, die das Auftragelement (6) trägt und am anderen Ende mit einer Kappe (5) zum Verschließen des Behälters verbunden ist.

27. Vorrichtung nach Anspruch 26, **dadurch gekennzeichnet, dass** das Auftragelement (6) einen Befestigungsansatz (18) umfasst, der in die Stange (4) eingesteckt ist.

28. Vorrichtung nach Anspruch 26, **dadurch gekennzeichnet, dass** das Auftragelement einen strangförmigen Körper umfasst, der zwei Enden (31, 32) aufweist, die in die Stange (4) eingesteckt sind.

29. Vorrichtung nach Anspruch 26, **dadurch gekennzeichnet, dass** die Stange (4) einen Außendurchmesser aufweist, der größer als oder gleich 2,5 mm ist, besser größer als oder gleich 3 mm, insbesondere etwa von der Größenordnung von 4 mm.

30. Vorrichtung nach Anspruch 26, **dadurch gekennzeichnet, dass** das Auftragelement an der Stange angebracht ist.

31. Vorrichtung nach einem der vorhergehenden Ansprüche, **dadurch gekennzeichnet, dass** der Hohlraum (12) sich über mehr als Hälfte der Breite (b) des Auftragelements erstreckt.

32. Vorrichtung nach einem der vorhergehenden Ansprüche, **dadurch gekennzeichnet, dass** der Hohlraum (12) sich über mehr als die Hälfte der Länge (*l*) des Auftragelements (6) erstreckt.

33. Vorrichtung nach Anspruch 1, **dadurch gekennzeichnet, dass** der Hohlraum (12) mit einem Schaum von geringer Dichte gefüllt ist.

34. Vorrichtung nach Anspruch 1, **dadurch gekennzeichnet, dass** der Hohlraum (12) vor jedem Kontakt mit dem Produkt mit Luft gefüllt ist.

35. Vorrichtung nach einem der vorhergehenden Ansprüche, **dadurch gekennzeichnet, dass** das Produkt (P) zum Schminken der Schleimhäute, der Haut oder der Nägel bestimmt ist.

36. Vorrichtung nach einem der Ansprüche 1 bis 34, **dadurch gekennzeichnet, dass** das Produkt (P) zum Auftragen auf die Keratinfasern bestimmt ist.
